# DEMANDE DE BREVET EUROPEEN

(11) **EP 0 858 064 A1**
(43) Date de publication de la demande: **12.08.1998**
(21) Numéro de dépôt: 98400292.3
(22) Date de dépôt: 10.02.1998
(51) Int. Cl.: G09F 9/33

(54) **Sous-ensemble d'affichage lumineux et écran d'affichage lumineux constitué par juxtaposition de tels sous-ensembles**

(30) Priorité: 11.02.1997 FR 9701568
(71) Demandeur: Signature SA, 64122 Urrugne (FR)
(72) Inventeur: Sagardia, Bernard, 64 310 Saint-Pee Sur Nivelle (FR); Lanusse, Jean-Louis, 40150 Soorts Hossegor (FR)
(74) Mandataire: Leszczynski, André

(57) **Abrégé**

L'invention est relative à un sous-ensemble d'affichage constitué par un panneau (3) supportant des éléments lumineux (5) régulièrement répartis sur une de ses faces (4).

Il comporte, disposée entre les éléments lumineux, au moins une paroi (7) en saillie de la face (4) du panneau (3)

L'invention est également relative à un écran lumineux constitué par juxtaposition de tels sous-ensembles d'affichage.

## Description

La présente invention concerne un sous-ensemble d'affichage lumineux et un écran d'affichage lumineux constitué par juxtaposition de tels sous-ensembles.

Un écran d'affichage lumineux est réalisé par juxtaposition de plusieurs sous-ensembles d'affichage, lesquels sont chacun constitué par un panneau supportant des éléments lumineux, tels que des diodes électroluminescentes, et des circuits d'alimentation sélective de ces éléments lumineux.

Les éléments lumineux sont régulièrement répartis sur la surface du panneau, généralement en lignes et en colonnes.

Les circuits d'alimentation sélective peuvent être réalisés sous forme de circuits imprimés sur le panneau. On parle alors non plus de panneau mais de carte de circuits imprimés.

En juxtaposant un certain nombre de sous-ensembles d'affichage les uns à côté des autres, et en reliant leurs circuits d'alimentation de façon appropriée, on peut réaliser un écran d'affichage lumineux de grandes dimensions, sur lequel on peut composer à volonté des caractères alphanumériques ou des graphiques.

Ces écrans d'affichage lumineux permettent d'informer le public de façon dynamique, par exemple en affichant en temps réel des conditions de circulation ou les dernières prévisions météorologiques.

Un problème peut se poser lorsqu'un tel écran est directement exposé aux rayons du soleil, car dans ce cas, on distingue mal les éléments lumineux allumés de ceux qui ne le sont pas, ce qui rend la lecture du message composé sur l'écran difficile voire impossible. En outre, l'exposition directe des éléments lumineux et des circuits imprimés aux rayons du soleil est préjudiciable à la fiabilité et à la longévité de l'écran.

La présente invention vise à résoudre ces inconvénients en proposant un nouveau sous-ensemble d'affichage.

La présente invention a pour objet un sous-ensemble d'affichage constitué par un panneau supportant des éléments lumineux régulièrement répartis sur une de ses faces, caractérisé par le fait qu'il comporte, disposée entre les éléments lumineux, au moins une paroi en saillie de la face du panneau .

La ou les parois du sous-ensemble d'affichage selon l'invention servent en quelque sorte de visières pour protéger les éléments lumineux des rayons du soleil et abaisser ainsi la luminance du panneau qui constitue le fond de l'écran, ce qui permet, par contraste, de mieux voir les éléments lumineux qui sont allumés.

En outre, ces visières protègent les éléments lumineux et les circuits imprimés du rayonnement solaire direct, ce qui permet de prolonger la durée de vie de l'écran.

Avantageusement, la ou les parois en saillie du panneau sont disposées perpendiculairement à celui-ci.

De préférence, le sous-ensemble d'affichage comporte une pluralité de parois parallèles entre-elles et disposées entre différentes rangées d'éléments lumineux, ces parois étant de préférence horizontales.

Ces parois peuvent être montées sur un cadre commun, et constituer une grille d'un seul tenant qui est facilement mise en place devant le panneau du sous-ensemble d'affichage.

Selon un autre mode de réalisation de l'invention, la ou les parois perpendiculaires à la surface du panneau constituent un ensemble de prismes droits juxtaposés, par exemple de section hexagonale, chaque prisme permettant d'isoler un groupe d'éléments lumineux.

Ce mode de réalisation présente l'avantage que l'orientation du panneau peut être quelconque car celui-ci est toujours protégé des rayons solaires par les parois formant les prismes droits.

En fonction de l'ensoleillement de l'écran, on choisira des parois plus ou moins larges, c'est-à-dire faisant plus ou moins saillie du panneau de chaque sous-ensemble d'affichage.

La ou les parois perpendiculaires à la surface du panneau du sous-ensemble d'affichage selon l'invention présentent en outre l'avantage, lorsqu'elles sont réalisées en un matériau conducteur, par exemple en tôle, d'évacuer par conduction la chaleur produite par les éléments lumineux allumés.

La présente invention a également pour objet un écran d'affichage lumineux constitué par la juxtaposition de plusieurs sous-ensembles d'affichage tels que décrits ci-dessus.

Dans le but de mieux faire comprendre l'invention, on va en décrire maintenant des modes de réalisation donnés à titre d'exemples non limitatifs, en référence au dessin annexé dans lequel :
- la figure 1 est une vue de face d'un sous-ensemble d'affichage selon un premier mode de réalisation de l'invention,
- la figure 2 est une vue en coupe selon II-II de la figure 1,
- la figure 3 est une vue de détail III de la figure 2,
- la figure 4 est une vue analogue à la figure 2 représentant une variante du sous-ensemble d'affichage,
- la figure 5 est une vue de face d'un sous-ensemble d'affichage selon un deuxième mode de réalisation de l'invention,
- la figure 6 est une vue en coupe selon VI-VI de la figure 4, et
- la figure 7 est une vue analogue à la figure 5 d'une variante du sous-ensemble d'affichage.

Le sous-ensemble d'affichage représenté sur les figures 1 et 2 comprend, à l'intérieur d'un boîtier 1, muni d'une ouverture 2 sur sa face avant, un panneau 3 formé par une carte de circuit imprimé et portant, sur sa face 4 dirigée vers l'ouverture 3, une pluralité de diodes électroluminescentes qui constituent les éléments lumineux du panneau.

Ces diodes électroluminescentes 5 sont réparties sur la face avant du panneau par paquets 6 de huit diodes chacun, les paquets 6 étant eux-mêmes répartis en lignes et en colonnes sur le panneau.

Plusieurs parois 7 perpendiculaires au panneau font saillie de la face 4 de ce dernier portant les diodes électroluminescentes 5.

Ces parois 7, qui sont toutes parallèles entre elles, sont horizontales dans l'orientation du panneau représentée sur le dessin et assurent la fonction de visière déjà décrite.

Les parois 7 sont agencées par paire, chaque paire de parois entourant une ligne de paquets 6 de diodes.

On voit, sur la vue en coupe de la figure 2, que le panneau se situe en retrait de l'ouverture 2 du boîtier, de manière que les parois 7 soient intégralement contenues dans le boîtier.

Comme on le voit sur la figure 3, la fixation des parois sur le panneau 3 est obtenue grâce à une surépaisseur 8 réalisée à la base de chaque paroi, surépaisseur dans laquelle on a réalisé des orifices taraudés 9 qui permettent le vissage d'une vis (non représentée) traversant le panneau.

On a représenté, sur la figure 3 les angles limites déterminés par la présence des cloisons horizontales.

L'angle A1, qui est ici de 20°, correspond à l'orientation minimale par rapport à l'horizontale des rayons du soleil n'éclairant pas directement les diodes électroluminescentes.

En dessous de cette orientation, les diodes électroluminescentes et le panneau qui constitue le fond de l'écran, sont directement exposés aux rayons solaires, ce qui affecte la lisibilité de l'écran.

L'angle minimal de 20° correspond à un soleil levant ou couchant dont les rayons sont en général suffisamment atténués pour ne pas gêner la lecture de l'écran.

En revanche, en pleine journée, l'écran demeure parfaitement lisible car les rayons du soleil n'atteignent ni le fond du panneau ni les diodes.

L'angle A2, défini par rapport à l'horizontale, qui est ici de 7°, détermine le champ de lisibilité de chaque ligne de paquets de diodes, c'est-à-dire le champ à l'intérieur duquel toutes les diodes comprises entre deux parois horizontales sont visibles.

Ce champ de lisibilité est propre à chaque ligne de paquets de diodes.

L'ensemble de l'écran n'est lisible que dans une zone dans laquelle tous les champs de lisibilité de toutes les lignes de paquets de diodes se superposent.

Cette zone peut être plus simplement définie comme étant celle dans laquelle les champs de lisibilité des lignes de paquets de diodes supérieure et inférieure de l'écran se chevauchent, ce qui détermine le recul requis pour voir l'ensemble de l'écran d'affichage.

Sur la vue en coupe de la figure 4, on a représenté une variante de la figure 2 dans laquelle les parois horizontales 7' sont plus larges, le panneau étant reculé en conséquence à l'intérieur du boîtier 1' de manière que lesdites parois 7' demeurent intégralement dans ce boîtier.

Dans le mode de réalisation de la figure 5, le panneau 10 supportant les diodes électroluminescentes 5 est recouvert d'une grille 11 qui comporte des parois horizontales 12 et verticales 13.

Les parois horizontales 12 assurent la même fonction de visière que décrite en référence aux figures 1 à 3.

Les parois verticales 13 assurent également une fonction de visière en définissant des conditions angulaires limites d'exposition directe des diodes aux rayons solaires et de lisibilité de l'écran, ces conditions étant toutefois moins rigoureuses que celles des parois horizontales,compte-tenu du fait que lors du déplacement d'un véhicule sur une voie de circulation, l'angle d'observation du panneau par le conducteur du véhicule varie en subissant une sorte de rotation autour d'un axe vertical.

Différents agencements par paquet des diodes électroluminescentes sont possibles.

Dans l'exemple des figures 5 et 6, les diodes sont agencées par paquet 6 de deux. Dans ce cas, les parois 12 sont positionnées immédiatement au-dessus des diodes pour améliorer leur fonction de visière.

Une autre possibilité parmi beaucoup d'autres est un agencement par paquet de trois 6, comme illustré à la figure 7.

Il est bien entendu que les modes de réalisation qui viennent d'être décrits ne présentent aucun caractère limitatif et qu'ils pourront recevoir toutes modifications désirables sans sortir pour cela du cadre de l'invention.

## Revendications

1. Sous-ensemble d'affichage constitué par un panneau (3,10) supportant des éléments lumineux (5) régulièrement répartis sur une de ses faces (4), caractérisé par le fait qu'il comporte, disposée entre les éléments lumineux, au moins une paroi (7,7',12,13) en saillie de la face (4) du panneau (3,10).

2. Sous-ensemble d'affichage selon la revendication 1, caractérisé par le fait que la ou les parois (7,7',12,13) en saillie du panneau sont disposées perpendiculairement à celui-ci.

3. Sous ensemble d'affichage selon l'une quelconques des revendications 1 à 2, caractérisé par le fait qu'il comporte une pluralité de parois (7,7',12) parallèles entre-elles et disposées entre différentes rangées d'éléments lumineux, ces parois étant de préférence horizontales.

4. Sous-ensemble d'affichage selon l'une quelconque des revendications 1 à 3, caractérisé par le fait que les parois (12,13) sont montées sur un cadre commun, et constituent une grille d'un seul tenant qui est facilement mise en place devant le panneau du sous-ensemble d'affichage.

5. Sous-ensemble d'affichage selon l'une quelconque des revendications 1 et 2, caractérisé par le fait que la ou les parois perpendiculaires à la surface du panneau constituent un ensemble de prismes droits juxtaposés, par exemple de section hexagonale, chaque prisme permettant d'isoler un groupe d'éléments lumineux.

6. Ecran d'affichage lumineux constitué par juxtaposition de sous-ensembles d'affichage selon l'une quelconque des revendications 1 à 5.
